# EUROPÄISCHE PATENTANMELDUNG

(11) **EP 4 420 555 A2**
(43) Veröffentlichungstag der Anmeldung: **28.08.2024**
(21) Anmeldenummer: 24187418.9
(22) Anmeldetag: 03.05.2021
(51) Int. Cl.: A45D 34/04

(54) **MASSAGEAPPLIKATOR**

(30) Priorität: 13.05.2020 EP 20174489
(62) Teilanmeldung aus: 21722885.7
(71) Anmelder: Aptar Radolfzell GmbH, 78315 Radolfzell (DE)
(72) Erfinder: Greiner-Perth, Jürgen, 78244 Gottmadingen (DE)
(74) Vertreter: Witte, Weller und Partner Patentanwälte mbB Stuttgart

(57) **Zusammenfassung**

Bekannt ist ein Massageapplikator (10) zum Einmassieren von cremeartigen Flüssigkeiten in die Haut. Ein solcher Massageapplikator (10) verfügt über eine Stirnwandung (20) mit einem Massagebereich (22), auf dem Massageerhebungen (26) vorgesehen sind. Die Stirnwandung (20) ist von mindestens einem Austrittskanal (30) für die cremeartige Flüssigkeit durchdrungen.

Es wird vorgeschlagen, den Massageapplikator zur Abmessung der zu verwendenden Flüssigkeit mit geeigneten Markierungen im Massagebereich (22) zu versehen.

## Beschreibung

### ANWENDUNGSGEBIET UND STAND DER TECHNIK

Die Erfindung betrifft einen Massageapplikatorzum Einmassieren von cremeartigen Flüssigkeiten in die Haut sowie einen Massagespender mit einem solchen Massageapplikator.

Ein gattungsgemäßer Massageapplikator verfügt über eine Stirnwandung mit einem Massagebereich, auf dem Massageerhebungen vorgesehen sind. Die Stirnwandung ist von mindestens einem Austrittskanal für die cremeartige Flüssigkeit durchdrungen.

Die Verwendung eines solchen Massageapplikators als Teil eines Massagespenders erfolgt derart, dass Flüssigkeit aus einem Flüssigkeitsspeicher durch einen Benutzer auf den Massagebereich gefördert wird und dieser anschließend auf die Hautpartie gedrückt wird, auf der die Flüssigkeit aufgebraucht oder eingebracht werden soll. Durch massierende, beispielsweise kreisende, Bewegung des Massageapplikators auf der Haut wird die Flüssigkeit einmassiert.

Am Markt erhältliche Massageapplikatoren und Massagespender mit solchen Massageapplikatoren weisen noch Nachteile auf, insbesondere in Hinblick auf Dosierbarkeit der Flüssigkeit.

### AUFGABE UND LÖSUNG

Aufgabe der Erfindung ist es, einen gattungsgemäßen Massageapplikator dahingehend weiterzubilden, dass dieser bei geringen Herstellungskosten gegenüber bekannten Massageapplikatoren Vorteile in Hinblick auf die Dosierbarkeit der Flüssigkeit gewährt.

Erfindungsgemäß wird hierzu ein gattungsgemäßer Massageapplikator zum Einmassieren von cremeartigen Flüssigkeiten vorgeschlagen, der gemäß dem im weiteren beschriebenen Aspekt ausgestaltet ist. Übereinstimmend mit gattungsgemäßen Massageapplikatoren verfügen erfindungsgemäße Massageapplikatoren über eine Stirnwandung mit einem Massagebereich, auf dem Massageerhebungen vorgesehen sind. Die Stirnwandung ist von mindestens einem und vorzugsweise genau einem Austrittskanal für die cremeartige Flüssigkeit durchdrungen, so dass Flüssigkeit aus einem Flüssigkeitsspeicher durch den Austrittskanal hindurch nach außen gelangen kann und sich zunächst auf dem Massagebereich sammelt. Der Massagebereich ist vorzugsweise rund und weist insbesondere vorzugsweise einen Durchmesser zwischen 20 mm und 60 mm auf. Ist die gewünschte Menge der cremeartigen Flüssigkeit auf den Massagebereich ausgetragen worden, so kann anschließend mit der Applikation begonnen werden, indem der Massagebereich auf die zu versorgende Hautpartie aufgedrückt wird und hierdurch beispielsweise kreisende Bewegung des Massageapplikators die Flüssigkeit mittels der Massageerhebungen verteilt und/oder in die Haut eingebracht wird.

Erfindungsgemäß wird vorgeschlagen, dass auf dem Massagebereich als Erhebungen und/oderVertiefungen ausgebildete Markierungen vorgesehen sind, die den mindestens einen Austrittskanal umgeben und die unterschiedliche Austragsmengen kennzeichnen, die jeweils erreicht sind, wenn die durch den Austrittskanal ausgetragene Flüssigkeit auf der Massagefläche die jeweilige Markierung erreicht.

Bei einem derartigen erfindungsgemäßen Massageapplikator ist demnach vorgesehen, dass auf dem Massagebereich selbst, also der den Austragkanal umgebenden Fläche, Markierungen vorgesehen sind, die beim Austrag von Flüssigkeit auf den Massagebereich eine Erfassung der bereits ausgetragenen Flüssigkeitsmenge gestatten. Wird durch den Benutzer Flüssigkeit ausgetragen, so sammelt sich diese im Massagebereich. Die äußere Kante der auf dem Massagebereich gesammelten Flüssigkeit kann aufgrund der erfindungsgemäßen Markierungen als Indikator für die ausgetragene Menge dienen. Die Markierungen können dabei insbesondere abhängig von der Art der Flüssigkeit angebracht sein. Da dünnflüssige Flüssigkeiten einen eher dünnen Film bilden, dessen Dicke nicht von der Flüssigkeitsmenge abhängt, ergibt sich die ausgetragene Flüssigkeitsmenge in etwa quadratisch zum Durchmesser der Ansammlung ausgetragener Flüssigkeit. Dickflüssige Flüssigkeiten bilden dagegen eine dickere Schicht, die umso dicker wird, je mehr Flüssigkeit ausgetragen wird. Hier ergibt sich die ausgetragene Flüssigkeitsmenge in etwa kubisch zum Durchmesser der ausgetragenen Flüssigkeit.

Im einfachsten Falle könnte eine erfindungsgemäße Markierung durch einen sich vom Austragkanal radial nach außen erstreckende Skala gebildet sind.

Vorzugsweise sind die Markierungen jedoch als den mindestens einen Austrittskanal umgebende kreisförmige Markierungen vorgesehen, insbesondere als erhabene Ringstruktur, die insbesondere vorzugsweise umlaufend geschlossen ist oder allenfalls kurze Durchbrechungen aufweist. Solche Ringstrukturen haben den Vorteil, dass die Flüssigkeit hierdurch zunächst aufgehalten wird, so dass sich zunächst ein innerer Ring weitgehend vollständigfüllt, bevor die Flüssigkeit ihn überwindet und anschließend den nächsten Ring weitgehend füllt. Es hat sich gezeigt, dass die Abschätzung der ausgetragenen Flüssigkeitsmenge so dem Nutzer einfach fällt.

Möglich ist eine besonders einfache Gestaltung, bei der nur eine insbesondere kreisförmige Markierung vorgesehen ist, so dass nur eine definierte Flüssigkeitsmenge gezielt abmessbar ist. Dies ist insbesondere dann zweckmäßig, wenn die Flüssigkeit typbedingt stets in gleicher Menge ausgetragen werden soll. Bevorzugt sind allerdings Gestaltungen, bei denen mindestens zwei Markierungen, insbesondere vorzugsweise mindestens drei Markierungen, vorgesehen sind, die zur Abmessung von zwei oder drei unterschiedlichen Flüssigkeitsmengen geeignet sind.

Grundsätzlich denkbar ist es, dass die Markierungen als Erhebungen ausgebildet sind und als solche dann auch als Massageerhebungen verwendet werden, also auch für das Einmassieren der Flüssigkeit in die Haut verantwortlich sind. So ist es sogar denkbar, auf jegliche andere Massageerhebungen im Massagebereich zu verzichten. Von Vorteil ist es allerdings, wenn auf dem Massagebereich sowohl die genannten Markierungen zur Kennzeichnung unterschiedlicher Austragsmengen als auch zusätzliche, nicht als solche Markierungen vorgesehene Massageerhebungen, vorgesehen sind. Die nicht als Markierung dienenden Massageerhebungen sind vorzugsweise als kleine diskrete Erhebungen vorgesehen, die insbesondere kreisrund sein können. Ihre Außenkonturweistvorzugsweise eine Erstreckung bzw. einen Durchmesserzwischen 1 und 5 mm auf. Insbesondere bevorzugt ist eine Gestaltung, bei der innerhalb der Markierungen keine solchen zusätzlichen reinen Massageerhebungen vorgesehen sind. Diese sind vorzugsweise ausschließlich, zumindest aber zum Teil, außerhalb der äußersten Markierung vorgesehen. Sie sind dabei vorzugsweise in einem umlaufenden Ringbereich verteilt.

Um die Bedeutung der Markierungen und insbesondere die jeweils zugeordnete Flüssigkeitsmenge zu erfassen, sind vorzugsweise entsprechende Beschriftungen am Massagespender, insbesondere am Massageapplikator, vorgesehen. Eine solche Beschriftung kann insbesondere eine Volumenangabe sein. Alternativ können jedoch anderweitige kennzeichnende Beschriftungen vorgesehen sein, beispielsweise "Kinder", "Heranwachsende" und "Erwachsene". Durch die Beschriftung wird die technische Funktion der Markierungen für den Benutzer unmittelbar erkennbar. Eine Möglichkeit für die Anbringung der Beschriftung besteht darin, dass die Markierungen selbst mit jeweils einer Beschriftung auf dem Massagebereich versehen sein, aus der sich ergibt, welche Menge an Flüssigkeit ausgetragen wurde, wenn die Flüssigkeit auf der Massagefläche die Markierung erreicht. Um die Verteilung der ausgetragenen Flüssigkeit auf dem Massagebereich durch die Beschriftung nicht zu beeinträchtigen, sind die Beschriftungen in diesem Falle vorzugsweise als Druck aufgebracht.

Eine alternative Ausgestaltung sieht vor, dass an einem anderen Ort des Massageapplikators oder an einem mit dem Massageapplikator verbundenen Flüssigkeitsspeicher, insbesondere an der Innenseite eines Deckels, eine Beschriftung vorgesehen ist, aus der sich ergibt, welche Menge an Flüssigkeit ausgetragen wurde, wenn die Flüssigkeit auf der Massagefläche die jeweiligen Markierungen erreicht. Durch diese Anordnung kann die Beschriftung insbesondere unmittelbar durch die Formgebung des Massageapplikators gebildet werden, so dass ein Druckvorgang entfällt. Die Anordnung auf der Innenseite des Deckels, der vorzugsweise als Klappdeckel ausgestaltet ist, ist von besonderem Vorteil, da diese Innenseite nach dem Aufklappen gleichzeitig mit den Markierungen und der austretenden Flüssigkeit im Massagebereich im Blick zu behalten ist. Weiterhin hat es sich als besonders intuitiv verständlich herausgestellt, wenn die vom Massagebereich beabstandete Beschriftung ebenfalls die Markierungen zeigt, ergänzt um die jeweiligen Volumenangaben der ausgetragenen Flüssigkeit.

Als besonders vorteilhaft wird es angesehen, wenn mindestens drei Markierungen, insbesondere in Form konzentrischer Kreise, mit jeweiliger Beschriftung vorgesehen sind. Dabei wird es als besonders vorteilhaft angesehen, wenn die durch die Beschriftung ermittelbare Austragsmengendifferenz zwischen den beiden äußersten Markierungen größer ist als eine Austragmengendifferenz zwischen den beiden innersten Markierungen. Da die Flüssigkeitsmenge je nach Flüssigkeit und deren Viskosität mit dem Durchmesser der jeweiligen Markierungen mit einem Exponenten zwischen 2 und 3 steigt, müssten bei gleichen Austragmengendifferenzen die jeweiligen kreisförmigen Markierungen nach außen hin immer näher beieinander positioniert sein, was eine Beschriftung zwischen den Markierungen erschwert. Praxistauglicher sind daher die ansteigenden Austragmengendifferenzen, beispielsweise mit drei Markierungen, deren Beschriftungen 0,5 ml, 1,0 ml und 2,0 ml lauten.

Die Erfindung betrifft nicht nur den Massageapplikator selbst, sondern auch einen Massagespender zur Ausgabe und zum Einmassieren von cremeartigen Flüssigkeiten, der einen Flüssigkeitsspeicher zur Lagerung der cremeartigen Flüssigkeiten vor dem Austrag sowie einen Massageapplikator der beschriebenen Art aufweist.

Der Flüssigkeitsspeicher ist dabei vorzugsweise als Quetschflasche oder Tube ausgebildet. Im Flüssigkeitsspeicher ist die auszutragende und einzumassierende Flüssigkeit vor dem Austrag gelagert, insbesondere also eine pharmazeutische oder kosmetische Flüssigkeit.

### KURZBESCHREIBUNG DER ZEICHNUNGEN

Weitere Vorteile und Aspekte der Erfindung ergeben sich aus den Ansprüchen und aus der nachfolgenden Beschreibung eines bevorzugten Ausführungsbeispiels der Erfindung, das nachfolgend anhand der Figuren erläutert sind.
Fig. 1 zeigt einen erfindungsgemäßen Massagespender in einer perspektivischen Gesamtdarstellung.
Fig. 2 zeigt den Massagespender der Fig. 1 in geschnittener Darstellung.
Fig. 3 zeigen den Massageapplikator des Massagespenders in separater Darstellung.
Fig. 3A bis 3C zeigen den Massageapplikator beim Austrag unterschiedlicher Flüssigkeitsmengen.

### DETAILLIERTE BESCHREIBUNG DER AUSFÜHRUNGSBEISPIELE

Fig. 1 zeigt einen erfindungsgemäßen Massagespender 100. Dieser verfügt über einen Massageapplikator 10 und einen Flüssigkeitsspeicher 110 in Form einer Tube, an deren Auslass der Massageapplikator 10 angebracht ist.

Der Massageapplikator 10 verfügt über eine Basis 40 als Teil eines Außenbauteils 12 sowie über ein in Fig. 1 nicht ersichtliches Innenbauteil 14. An der Basis 40 des Massageapplikators 10 ist mittels eines Scharniers 60 ein Klappdeckel 70 angebracht, der im Zustand der Fig. 1 geöffnet ist.

Bei dem Spender handelt es sich um einen Massagespender. Der Massageapplikator 10 weist daher eine Stirnwandung 20 auf, auf der ein Massagebereich 22 vorgesehen ist, der über Erhebungen 24, 28A, 28B, 28C verfügt, die es ermöglichen, zuvor auf dem Massagebereich 22 vorhandene Flüssigkeit auf die Haut des Nutzers aufzubringen und dort wirksam einzumassieren. Um Flüssigkeit auf dem Massagebereich 22 zu platzieren, ist in der Mitte des Massagebereichs 22 ein Austrittskanal 30 vorgesehen, der mit dem Flüssigkeitsspeicher 110 verbunden ist. Ausgangsseitig ist der Austrittskanal 30 durch einen Dichtwulst 31 umgeben, der in etwa in gleichem Maße wie den Massageerhebungen 24 gegenüber der umgebenden Stirnwandung 20 erhaben ausgebildet ist.

Wird der tubenförmige Flüssigkeitsspeicher 110 zusammengedrückt, so wird hier Flüssigkeit für die anschließende Applikation ausgetragen.

Fig. 2 zeigt den Massagespender 100 der Fig. 1 in geschnittener Darstellung. Hier ist zunächst zu ersehen, dass der Massageapplikator 10 aus den genannten beiden Bauteilen 12, 14zusammengesetzt ist. Bauteil 12 bildet dabei dasAußenbauteil 12, welches insbesondere die Stirnwandung20 mit dem Massagebereich 22 und den im geschlossenen Zustand den Massagebereich 22 überdeckenden Klappdeckel 70 bildet. Das zweite Bauteil 14 ist ein Innenbauteil 14, welches einerseits zurAnkopplung des Flüssigkeitsspeichers 110 dient und andererseits mit dem Außenbauteil 12 verschnappt ist. In der Mitte des Innenbauteils 14 ist eine als Ventilkörper 92 wirkende Erhebung vorgesehen, die in einem Ruhezustand auf einen Einlass des Austrittskanals 30 drückt und diesen somit verschließt.

Zwischen der Stirnwandung 20 des Außenbauteils 12 und dem mit Durchtrittskanälen versehenen Innenbauteil 14 ist eine Ventilkammer 94 gebildet. Wird durch Druck auf den Flüssigkeitsspeicher 110 mittelbar durch Durchbrechungen im Innenbauteil 14 auch der Druck in der Ventilkammer 94 erhöht, so führt dies dazu, dass die Stirnwandung 20 mit dem Massagebereich 22 nach oben angehoben wird, so dass das durch den Austrittskanal 30 und den Ventilkörper 92 gebildete Auslassventil 32 geöffnet wird und die Flüssigkeit auf den Massagebereich 22 austreten kann. Entfällt der Druck auf den Flüssigkeitsspeicher 110, so schließt das Auslassventil 32 wieder.

Die Fig. 3 bis 3C verdeutlichen den besonderen erfindungsgemäßen Aspekt des Massagespenders 100 und seines Massageapplikators 10.

In Fig. 3 ist dasAußenbauteil 12 des Massageapplikators 10 in vergrößerter Darstellung gezeigt. Wie zuvor schon beschrieben, ist auf der zum Zwecke der Ventilöffnung vergleichsweise leicht verformbaren Stirnwandung 20 der Basis 40 der Massagebereich 22 vorgesehen. Die in diesem Massagebereich 22 vorgesehenen Erhebungen dienen verschiedenen Zwecken. Während alle Erhebungen 24, 28A, 28B, 28C dem Zweck dienen, die Flüssigkeit in die Haut einmassieren zu können, haben die ringförmigen Erhebungen 28A, 28B, 28C eine darüber hinausgehende Bedeutung. Diese Erhebungen bilden Markierungen, die das Austragen einer definierten Flüssigkeitsmenge erleichtern. Wie in Fig. 3 auf der rechten Seite ersichtlich, ist auf der Innenseite des Klappdeckels 70 eine Beschriftung 78A, 78B, 78C vorgesehen. Diese umfasst drei konzentrische Kreise, die jeweilig einem der erhabenen Ringe 28A, 28B, 28C im Massagebereich 22 zugeordnet sind und die jeweils mit einem Volumenwert versehen sind. Hieraus lässt sich ersehen, dass beim Austrag von Flüssigkeit ein Volumen von 0,5 ml erreicht ist, wenn die Flüssigkeit beim Austrag den innersten erhabenen Ring 28A erreicht. Wird darüber hinaus Flüssigkeit ausgetragen, so wird diese den Ring 28A überwinden und sich zunächst bis zum Ring 28B erstrecken. Der Nutzer weiß dann, dass er entsprechend der Beschriftung 78B etwa 1 ml der Flüssigkeit ausgetragen hat. Wird noch mehr Flüssigkeit benötigt, so kann der Benutzer weitere Flüssigkeit austragen, bis diese den letzten erhabenen Ring 28C erreicht. Entsprechend der Beschriftung 78C ist dann in etwa eine Flüssigkeitsmenge von 2 ml ausgetragen worden.

Welchen Durchmesser die ringförmigen Erhebungen 28A, 28B, 28C aufweisen müssen, um das jeweils zugeordnete Volumen innenseitig aufnehmen zu können, hängt auch von der auszutragenden Flüssigkeit und deren Viskosität ab. Die Durchmesser der ringförmigen Erhebungen 28A, 28B, 28C sind daher vorzugsweise auf die im Flüssigkeitsspeicher 110 enthaltene Flüssigkeit entsprechend angepasst.

Die Fig. 3A bis 3C verdeutlichen die Verteilung eines Flüssigkeitsvolumens von 0,5ml, von 1,0 ml und von 2,0 ml.

Die ringförmigen Markierungen 28A bis 28C erlauben es somit dem Benutzer, auf einfache Art und Weise die von ihm gewünschte und möglicherweise ärztlich verordnete Flüssigkeitsmenge auszutragen, ohne dass es hierfür eines komplexen Dosiermechanismus, beispielsweise mittels einer Pumpe, bedarf. Zudem sind die Markierungen 28A, 28B, 28C als Erhebungen auch beim Einmassieren der Flüssigkeit zweckmäßig.

Die anderen Erhebungen 24, die in Form von kleinere runden Erhebungen ausgebildet sind, dienen ausschließlich der Massagewirkung.

## Patentansprüche

1. Massageapplikator (10) zum Einmassieren von cremeartigen Flüssigkeiten mit den folgenden Merkmalen:
a. der Massageapplikator (10) verfügt über eine Stirnwandung (20) mit einem Massagebereich (22), auf dem Massageerhebungen (24) vorgesehen sind, und
b. die Stirnwandung (20) ist von mindestens einem Austrittskanal (30) für die cremeartige Flüssigkeit durchdrungen,
**gekennzeichnet durch** das folgende weitere Merkmal:
c. auf dem Massagebereich (22) sind als Erhebungen und/oder Vertiefungen ausgebildete Markierungen (28A-28C) vorgesehen, die den mindestens einen Austrittskanal (30) umgeben und die unterschiedliche Austragsmengen kennzeichnen, die jeweils erreicht sind, wenn die durch den Austrittskanal (30) ausgetragene Flüssigkeit auf dem Massagebereich (22) die jeweilige Markierung (28A-28C) erreicht.

2. Massageapplikator (10) nach Anspruch 1 mit dem folgenden weiteren Merkmal:
a. die Markierungen (28A-28C) sind als den mindestens einen Austrittskanal umgebende kreisförmige Markierungen (28A-28C) vorgesehen.

3. Massageapplikator (10) nach Anspruch 2 mit dem folgenden weiteren Merkmal:
a. es ist genau ein Austrittskanal (30) vorgesehen, der zentrisch auf dem Massagebereich (22) angeordnet ist.

4. Massageapplikator (10) nach Anspruch 2 oder 3 mit dem folgenden weiteren Merkmal:
a. es sind mindestens zwei kreisförmige Markierungen (28A-28C) vorgesehen, insbesondere vorzugsweise mindestens drei kreisförmige Markierungen (28A-28C).

5. Massageapplikator (10) nach einem der vorstehenden Ansprüche mit dem folgenden weiteren Merkmal:
a. auf dem Massagebereich (22) sind sowohl die Markierungen (28A-28C) zur Kennzeichnung unterschiedlicher Austragsmengen vorgesehen als auch zusätzliche, nicht als solche Markierungen vorgesehen Massageerhebungen (24).

6. Massageapplikator (10) nach Anspruch 5 mit dem folgenden weiteren Merkmal:
a. die nicht als Markierungen (28A-28C) vorgesehenen Massageerhebungen (24) sind in Form von einzelnen Erhebungen (24) ausgebildet, die nicht den mindestens einen Austrittskanal umgebend ausgebildet sind.

7. Massageapplikator (10) nach Anspruch 5 oder 6 mit dem folgenden weiteren Merkmal:
a. die nicht als Markierungen (28A-28C) vorgesehenen Massageerhebungen (24) sind außerhalb der äußersten Markierung (28A-28C) vorgesehen.

8. Massageapplikator (10) nach einem der vorstehenden Ansprüche mit dem folgenden weiteren Merkmal:
a. die Markierungen sind mit jeweils einer Beschriftung auf dem Massagebereich versehen, aus der sich ergibt, welche Menge an Flüssigkeit ausgetragen wurde, wenn die Flüssigkeit auf der Massagefläche die Markierung erreicht, und/oder
b. an einem anderen Ort des Massageapplikators (28A-28C) oder an einem mit dem Massageapplikator (10) verbundenen Flüssigkeitsspeicher (110), insbesondere an der Innenseite eines Deckels (70), sind Beschriftungen (78A-78C) vorgesehen, aus denen sich ergibt, welche Menge an Flüssigkeit ausgetragen wurde, wenn die Flüssigkeit im Massagebereich die jeweiligen Markierungen erreicht.

9. Massageapplikator (10) nach Anspruch 8 mit dem folgenden weiteren Merkmal:
a. es sind mindestens drei Markierungen (28A-28C) vorgesehen, die unterschiedliche Austragsmengen kennzeichnen und denen jeweils eine Beschriftung (78A-78C) zugeordnet ist, wobei vorzugsweise eine Austragsmengendifferenz zwischen den äußersten Markierungen (28B, 28C) größer ist als eine Austragmengendifferenz zwischen den innersten Markierungen (28A, 28B).

10. Massageapplikator (10) nach einem der vorstehenden Ansprüche mit dem folgenden weiteren Merkmal:
a. der Massagebereich weist eine im Wesentlichen runde Form und einen Durchmesser von zwischen 20 mm und 60 mm auf, insbesondere vorzugsweise zwischen 30 mm und 40 mm.

11. Massagespender (100) zur Ausgabe und zum Einmassieren von cremeartigen Flüssigkeiten mit den folgenden Merkmalen:
a. der Massagespender (100) weist einen Flüssigkeitsspeicher (110) zur Lagerung der cremeartigen Flüssigkeiten vor dem Austrag auf, und
b. der Massagespender (100) weist einen mit dem Flüssigkeitsspeicher (110) verbundenen Massageapplikator (10) auf, der über eine Stirnwandung (20) mit einem Massagebereich (22) verfügt, welche von mindestens einem Austrittskanal (30) für die cremeartige Flüssigkeit durchdrungen ist,
**gekennzeichnet durch** das folgende weitere Merkmal:
c. der Massageapplikator (10) ist nach einem der vorstehenden Ansprüche ausgebildet.

12. Massagespender (100) nach Anspruch 11 mit dem folgenden weiteren Merkmal:
a. der Flüssigkeitsspeicher (110) ist mit einer pharmazeutisch oder kosmetisch wirksamen Creme befüllt.
